# FASCICULE DE BREVET EUROPEEN

(11) **EP 1 650 771 B1**
(45) Date de publication et mention de la délivrance du brevet: **07.11.2007**
(21) Numéro de dépôt: 05292033.7
(22) Date de dépôt: 29.09.2005
(51) Int. Cl.: H01C 7/12

(54) **Dispositif perfectionné de protection d'appareils électriques contre des surtensions**
Verbesserte Schutzvorrichtung von elektrischen Apparaten gegen Überspannungen
Improved protection device of electric apparatus against overvoltages

(30) Priorité: 22.10.2004 FR 0411269
(43) Date de publication de la demande: 26.04.2006
(73) Titulaire: LEGRAND FRANCE, 87000 Limoges (FR); LEGRAND SNC, 87000 Limoges (FR)
(72) Inventeur: Araujo, Fernando, 87350 Panazol (FR); Auvray, Christophe, 87240 Saint Sylvestre (FR); Meriguet, Marcel, 87920 Condat sur Vienne (FR)
(74) Mandataire: Bentz, Jean-Paul

(56) Documents cités:
- WO-A-95/12893
- DE-U1- 9 305 796
- US-A- 3 964 010

## Description

L'invention concerne, de façon générale, le domaine de la protection électrique.

Plus précisément, l'invention concerne un dispositif de protection d'appareils électriques contre des surtensions, par exemple dues à la foudre, ce dispositif comprenant au moins : des premier et second plots de connexion; un interrupteur thermosensible comprenant au moins une pièce mobile conductrice et une première liaison fusible; des moyens élastiques exerçant une sollicitation permanente sur la pièce mobile; et un composant d'écrêtage de tension à caractéristique tension-courant non linéaire, tel qu'une varistance, présentant une première borne directement reliée au premier plot de connexion, et une deuxième borne sélectivement reliée au deuxième plot de connexion à travers l'interrupteur thermosensible, la pièce mobile étant, en fonctionnement normal du dispositif, maintenue par la première liaison fusible dans une position de fermeture dans laquelle elle établit un contact électrique entre des premier et second conducteurs dont l'un est au potentiel du second plot de connexion et l'autre au potentiel de la seconde borne du composant d'écrêtage, et adoptant, sous la sollicitation des moyens élastiques et en cas de surchauffe du composant d'écrêtage ayant provoqué une fusion de la première liaison fusible, une position d'ouverture dans laquelle elle introduit, entre les premier et second conducteurs, un espace qui les isole l'un de l'autre.

Les dispositifs de ce type, parfois dénommés "parafoudres", sont bien connus de l'homme du métier et divers exemples en sont donnés dans les brevets US 3 889 22, US 4 015 228 ou encore US 4 288 833.

Le composant d'écrêtage classiquement utilisé dans ces dispositifs est constitué par une varistance, laquelle est montée en série, entre les deux plots de connexion, avec un interrupteur thermosensible.

En effet, comme indiqué dans les trois brevets susmentionnés, les varistances sont, vers la fin de leur durée de vie, le siège d'un échauffement important, l'interrupteur thermosensible ayant précisément pour fonction de déconnecter la varistance avant que cet échauffement n'atteigne une valeur telle qu'il engendre des risques d'explosion ou d'incendie.

La réalisation de l'interrupteur thermosensible peut essentiellement prendre trois formes connues.

Tout d'abord il est possible d'utiliser, en tant que pièce mobile, une pièce rigide fixée à l'un au moins des premier et second conducteurs par une liaison fusible constituée par une soudure à bas point de fusion, cette pièce mobile étant sollicitée en translation par un ressort dans une direction propre à l'éloigner de sa ou de ses soudures.

Une telle solution, qui est par exemple décrite dans les brevets US 3 301 981, US 3 964 010, ou encore US 4 015 228, requiert une course relativement importante de la pièce mobile pour garantir l'extinction de tout arc électrique qui pourrait se former, et conduit donc à un encombrement relativement important de l'agencement final.

La deuxième possibilité consiste à utiliser, en tant que pièce mobile, une pièce conductrice élastique dont la première extrémité est fixée à demeure sur le premier conducteur et dont la deuxième extrémité est fixée au deuxième conducteur par une liaison fusible constituée par une soudure à bas point de fusion, cette pièce n'étant ainsi mobile qu'à sa deuxième extrémité, qui se dégage du deuxième conducteur, par l'élasticité propre de cette pièce, dès que l'échauffement de la varistance a provoqué la fusion de la soudure.

Une telle solution, qui est par exemple décrite dans le brevet US 4 288 833, requiert pour la constitution de la pièce mobile l'emploi d'un matériau à la fois conducteur et capable de conserver une élasticité importante sur une plage étendue de température, ce qui conduit à choisir un matériau très spécifique et donc coûteux, et/ou oblige à donner à la pièce mobile une longueur importante pour obtenir un espace isolant suffisant après déclenchement.

La troisième possibilité, qui est décrite dans le certificat d'utilité DE 93 05 796, consiste à utiliser, en tant que pièce mobile, une pièce localement flexible sollicitée par un ressort.

Cette pièce mobile présente alors une première zone de jonction électrique par laquelle elle est fixée sur le premier conducteur au moyen de la première liaison fusible, et une deuxième zone de jonction électrique par laquelle elle est montée mobile par rapport au deuxième conducteur, les moyens élastiques exerçant sur cette pièce mobile un couple sollicitant la première zone de jonction à distance du premier conducteur par flexion et rotation de la pièce mobile autour de la deuxième zone de jonction.

Une telle solution impose des contraintes à la fois sur le choix du matériau constitutif de la pièce mobile et sur l'épaisseur de cette pièce.

Dans ce contexte, la présente invention a pour but de proposer un dispositif de protection d'appareils électriques contre des surtensions libéré des compromis précédemment évoqués.

A cette fin, le dispositif de l'invention, par ailleurs conforme à la définition générique qu'en donne le préambule de la revendication 1, est essentiellement caractérisé en ce que la pièce mobile est rigide et en ce que l'interrupteur thermosensible comprend une deuxième liaison fusible fixant, en fonctionnement normal du dispositif, la deuxième zone de jonction électrique au deuxième conducteur et contribuant à bloquer la rotation de la pièce mobile, cette deuxième liaison fusible subissant elle aussi une fusion en cas de surchauffe du composant d'écrêtage et autorisant alors la rotation de la pièce mobile.

Dans un mode de réalisation particulièrement avantageux de l'invention, le premier conducteur est par exemple directement formé par le second plot de connexion, et le second conducteur est par exemple directement formé par la seconde borne du composant d'écrêtage.

Dans le cas où le composant d'écrêtage présente une forme aplatie dont une dimension minimale ou épaisseur s'étend suivant une première direction, le deuxième conducteur peut également présenter une forme aplatie dont une dimension minimale ou épaisseur s'étend au moins sensiblement suivant la première direction, la pièce mobile étant alors de préférence dotée d'un axe de rotation s'étendant lui-même au moins sensiblement suivant la première direction.

L'axe de rotation de la pièce mobile peut par exemple traverser un oeil pratiqué dans la pièce mobile et / ou dans le deuxième conducteur.

En pratique, le dispositif de l'invention comprend un boîtier isolant supportant les plots de connexion et dans lequel sont logés l'interrupteur thermosensible, les moyens élastiques, et le composant d'écrêtage, l'axe de rotation de la pièce mobile pouvant ainsi être formé, au moins partiellement, par un ergot interne du boîtier.

Un agencement particulièrement compact et économique peut être obtenu en prévoyant que le deuxième plot de connexion présente un méplat s'étendant parallèlement à l'axe de rotation de la pièce mobile, et que cette pièce mobile soit constituée par un flan métallique découpé présentant au moins un pli à angle droit définissant, sur cette pièce mobile, une première branche sur laquelle est formée la première zone de jonction fixée au méplat du deuxième plot par la première liaison fusible, et une deuxième branche perpendiculaire à la première et sur laquelle est formée la deuxième zone de jonction fixée à la deuxième borne du composant d'écrêtage par la deuxième liaison fusible.

Le dispositif de l'invention peut également comprendre, de façon connue en soi, un indicateur de déclenchement mécaniquement lié à la pièce mobile du côté de la première zone de jonction de cette pièce mobile et entraîné en translation lors d'une rotation de la pièce mobile.

Par ailleurs, les moyens élastiques sont par exemple constitués par un ressort s'étendant parallèlement à une grande dimension du composant d'écrêtage entre un point d'accrochage ménagé dans le boîtier et un point d'accrochage ménagé sur la pièce mobile du côté de sa première zone de jonction.

D'autres caractéristiques et avantages de l'invention ressortiront clairement de la description qui en est faite ci-après, à titre indicatif et nullement limitatif, en référence aux dessins annexés, dans lesquels :
- les figures 1A et 1B sont respectivement des vues de face et en perspective d'un dispositif conforme à l'invention représenté, par souci de clarté, sans le boîtier dont il est normalement pourvu, et dans sa configuration de fonctionnement normal;
- les figures 2A et 2B sont respectivement des vues de face et en perspective d'un dispositif conforme à l'invention représenté, par souci de clarté, sans son boîtier ni le ressort de traction de la pièce mobile, et dans la configuration inactive qu'il atteint après ouverture de l'interrupteur thermosensible;
- la figure 3A représente sous un autre angle le dispositif illustré aux figures 1A et 1B;
- la figure 3B représente, à échelle agrandie, le détail repéré par la référence III sur la figure 3A; et
- les figures 4A et 4B sont respectivement des vues de face et en perspective du dispositif illustré aux figures 1A et 1B, représenté avec son boîtier, mais sans le couvercle servant à fermer ce dernier.

Comme annoncé précédemment, l'invention concerne un dispositif de protection d'appareils électriques contre des surtensions, notamment contre les surtensions dues à la foudre.

Un tel dispositif comprend, de façon connue en soi, deux plots de connexion 11 et 12, un interrupteur thermosensible 2 associé à des moyens élastiques tels qu'un ressort 3, et un composant 4 d'écrêtage de tension à caractéristique tension-courant non linéaire monté en série avec l'interrupteur thermosensible 2 entre les plots de connexion 11 et 12, ce composant étant en l'occurrence représenté sous la forme d'une varistance à oxyde(s) métallique(s).

L'interrupteur thermosensible 2 comprend une pièce mobile conductrice 21, associée à au moins une liaison fusible 221 typiquement constituée par une soudure à bas point de fusion, fondant à une température par exemple de l'ordre de 100 à 120°C.

Le ressort 3, qui a pour fonction d'exercer en permanence sur la pièce mobile 21 une sollicitation dans le sens d'une rupture de la liaison fusible 221, est par exemple constitué par un ressort hélicoïdal travaillant en traction.

La varistance 4 présente deux bornes 41 et 42, dont la première 41 est directement reliée au premier plot de connexion 11, et dont la seconde 42 est sélectivement reliée au deuxième plot de connexion 12 à travers l'interrupteur thermosensible 2.

En fonctionnement normal du dispositif, la pièce mobile 21 est maintenue par la liaison fusible 221 dans une position de fermeture qui est illustrée aux figures 1A, 1B, et 3A à 4B et dans laquelle elle établit un contact électrique entre deux conducteurs 12 et 42.

Comme le montrent les figures, ces conducteurs sont de préférence directement constitués, selon l'invention, par le second plot de connexion 12 et par la seconde borne 42 de la varistance 4.

Si un autre agencement est adopté, il convient au moins de prévoir que le premier des deux conducteurs que relie la pièce mobile 21 soit au potentiel électrique du plot de connexion 12, et que le second de ces conducteurs définisse le potentiel électrique de la borne 42 de la varistance 4, de manière que la varistance 4 soit connectée aux plots 11 et 12 dans la configuration de fonctionnement normal du dispositif.

En cas de surchauffe de la varistance 4 conduisant à une fusion de la liaison fusible 221, la pièce mobile 21 adopte, sous la sollicitation du ressort 3, une position d'ouverture telle qu'illustrée aux figures 2A et 2B, et dans laquelle elle introduit, entre les conducteurs 12 et 42, un espace E (figure 2A) qui isole ces conducteurs l'un de l'autre, la varistance 4 cessant alors d'être connectée au plot de connexion 12 et n'étant donc plus traversée par aucun courant.

Selon l'invention, la pièce mobile 21 est rigide et montée à rotation autour d'un axe de rotation distant de la liaison fusible 221.

Plus précisément, la pièce mobile 21 présente en pratique deux zones de jonction électrique, 211 et 212, en l'occurrence assimilables aux deux parties d'extrémité de cette pièce 21.

La pièce mobile 21 est d'une part fixée sur le plot de connexion 12 par sa première zone de jonction électrique 211 au moyen de la liaison fusible 221, et d'autre part montée à rotation, par sa deuxième zone 212 de jonction électrique, par rapport à la borne 42 de la varistance 4.

Le ressort 3 exerce donc sur la pièce mobile 21 un couple qui sollicite la première zone de jonction 211 à distance du plot 12 par rotation de la pièce mobile 21 autour de la deuxième zone de jonction 212.

Outre la première liaison fusible 221, l'interrupteur thermosensible 2 comprend de préférence une deuxième liaison fusible 222 fixant, en fonctionnement normal du dispositif, la deuxième zone 212 de jonction électrique à la deuxième borne 42 de la varistance 4.

Cette deuxième liaison fusible 222, qui contribue donc, avec la première liaison fusible 221, à bloquer la rotation de la pièce mobile 21 dans la configuration de fonctionnement normal du dispositif, subit elle aussi une fusion en cas de surchauffe anormale de la varistance 4 et autorise alors la rotation de la pièce mobile 21.

La deuxième liaison fusible, par exemple également constituée d'une soudure à bas point de fusion, est particulièrement avantageuse pour plusieurs raisons.

Tout d'abord, elle assure, entre la seconde borne 42 de la varistance 4 et la pièce mobile 21 et même après sa fusion, une conduction thermique et électrique idéale, et notamment très supérieure à celle qui serait obtenue par un simple contact direct de cette borne 42 et de cette pièce 21.

Corrélativement, cette deuxième liaison fusible 222 évite la formation, entre la borne 42 et la pièce mobile 21, de tout arc électrique qui pourrait avoir pour effet de souder cette pièce 21 à cette borne 42.

Par ailleurs, dans la mesure où la deuxième liaison fusible 222 est la plus proche de la source de chaleur que représente la varistance 4 en état de surchauffe, cette deuxième liaison 222 fond avant la première liaison fusible 221, et forme un palier fluide facilitant la rotation de la pièce 21, qui intervient ainsi immédiatement après la fusion de la première liaison fusible 221.

Dans le cas, qui correspond à la situation illustrée, où la varistance 4 présente une forme aplatie dont la dimension minimale, encore appelée épaisseur, s'étend suivant une direction telle que D1 sur les figures 1B et 4B, il est judicieux de faire en sorte, d'une part que chaque borne 41 et 42 de la varistance 4, et au moins la deuxième borne 42, présente une forme aplatie dont l'épaisseur s'étend aussi suivant la direction D1, et d'autre part que l'axe de rotation 5 de la pièce mobile 21 s'étende également suivant cette même direction D1.

En pratique, le dispositif de l'invention comprend un boîtier isolant 7 qui supporte les plots de connexion 11 et 12, et dans lequel sont logés l'interrupteur thermosensible 2, le ressort 3, et la varistance 4.

Dans ces conditions, il est possible de prévoir que l'axe de rotation 5 de la pièce mobile 21 soit formé par un ergot interne du boîtier 7.

Dans ce cas, ou dans le cas où l'axe de rotation 5 de la pièce mobile 21 est formé par un rivet, cet axe 5 traverse par exemple un oeil 6 pratiqué dans la pièce mobile 21 et / ou dans la deuxième borne 42 de la varistance 4.

Par ailleurs, le ressort 3 peut s'étendre parallèlement à l'un des plus grands côtés de la varistance 4, entre un point d'accrochage 70 ménagé dans le boîtier 7 et un point d'accrochage 213 ménagé sur la pièce mobile 21 du côté de sa première zone 211 de jonction.

Le deuxième plot de connexion 12 peut être constitué par un flan métallique découpé et plié en équerre, et présente avantageusement un méplat 120 s'étendant parallèlement à l'axe de rotation 5 de la pièce mobile 21.

Pour limiter les fuites thermiques à travers le plot de connexion 12 et éviter corrélativement tout retard de la fusion de la première liaison fusible 221 en cas de surchauffe de la varistance 4, ce plot 12 peut être réalisé en un métal ou en un alliage métallique moins conducteur de la chaleur que le cuivre, et présenter des perçages tels que ceux qu'illustre la figure 2B sous la référence 121.

La pièce mobile 21 peut elle-même être constituée par un flan métallique découpé et plié, mais de préférence réalisé en cuivre ou en tout autre métal ou alliage métallique très conducteur de la chaleur.

Ainsi, la pièce mobile 21 peut notamment comprendre un pli 210 à angle droit, définissant des première et seconde branches 21A et 21B de cette pièce mobile 21.

La première branche 21A, sur laquelle est formée la première zone 211 de jonction électrique, est fixée au méplat 120 du deuxième plot 12 de la varistance 4 par la première liaison fusible 221.

La deuxième branche 21B, qui est perpendiculaire à la première branche 21A et sur laquelle est formée la deuxième zone 212 de jonction électrique, est fixée à la deuxième borne 42 de la varistance 4 par la deuxième liaison fusible 222.

Le dispositif de l'invention peut enfin comprendre un indicateur de déclenchement 8 mécaniquement lié à la pièce mobile 21 et propre à fournir, notamment à travers une fenêtre 71 du boîtier 7, une indication de la position de la pièce mobile 21.

Pour ce faire, la pièce mobile 21 peut par exemple présenter, du côté de sa première zone 211 de jonction, une aile latérale dans laquelle est pratiquée une lumière 214 (figure 3B) recevant à coulissement un ergot 80 de l'indicateur de déclenchement 8, ce dernier étant ainsi entraîné en translation lorsque la pièce mobile 21 passe de sa position de fermeture à sa position d'ouverture par rotation autour de son axe 5.

## Revendications

1. Dispositif de protection d'appareils électriques contre des surtensions, ce dispositif comprenant : des premier et second plots de connexion (11, 12); un interrupteur thermosensible (2) comprenant au moins une pièce mobile conductrice (21) et une première liaison fusible (221); des moyens élastiques (3) exerçant une sollicitation permanente sur la pièce mobile (21); et un composant (4) d'écrêtage de tension à caractéristique tension-courant non linéaire, tel qu'une varistance, présentant une première borne (41) directement reliée au premier plot de connexion (11), et une deuxième borne (42) sélectivement reliée au deuxième plot de connexion (12) à travers l'interrupteur thermosensible (2), la pièce mobile (21) étant, en fonctionnement normal du dispositif, maintenue par la première liaison fusible (221) dans une position de fermeture dans laquelle elle établit un contact électrique entre des premier et second conducteurs dont l'un est au potentiel du second plot de connexion (12) et l'autre au potentiel de la seconde borne (42) du composant d'écrêtage (4), et adoptant, sous la sollicitation des moyens élastiques (3) et en cas de surchauffe du composant d'écrêtage (4) ayant provoqué une fusion de la première liaison fusible (221), une position d'ouverture dans laquelle elle introduit, entre les premier et second conducteurs un espace (E) qui les isole l'un de l'autre, la pièce mobile (21) présentant une première zone (211) de jonction électrique par laquelle elle est fixée sur le premier conducteur au moyen de la première liaison fusible (221), et une deuxième zone (212) de jonction électrique par laquelle cette pièce mobile (21) est montée mobile par rapport au deuxième conducteur, les moyens élastiques (3) exerçant sur la pièce mobile (21) un couple sollicitant la première zone (211) de jonction à distance du premier conducteur par rotation de la pièce mobile (21) autour de la deuxième zone (212) de jonction, **caractérisé en ce que** la pièce mobile (21) est rigide et **en ce que** l'interrupteur thermosensible (2) comprend une deuxième liaison fusible (222) fixant, en fonctionnement normal du dispositif, la deuxième zone (212) de jonction électrique au deuxième conducteur et contribuant à bloquer la rotation de la pièce mobile (21), cette deuxième liaison fusible (222) subissant elle aussi une fusion en cas de surchauffe du composant d'écrêtage (4) et autorisant alors la rotation de la pièce mobile (21).

2. Dispositif de protection suivant la revendication 1, **caractérisé en ce que** le premier conducteur est directement formé par le second plot de connexion (12).

3. Dispositif de protection suivant l'une quelconque des revendications précédentes, **caractérisé en ce que** le deuxième conducteur est directement formé par la seconde borne (42) du composant d'écrêtage (4).

4. Dispositif de protection suivant l'une quelconque des revendications précédentes, **caractérisé en ce que** le composant d'écrêtage (4) présente une forme aplatie dont une dimension minimale ou épaisseur s'étend suivant une première direction (D1), **en ce que** le deuxième conducteur (42) présente une forme aplatie dont une dimension minimale ou épaisseur s'étend au moins sensiblement suivant la première direction (D1), et **en ce que** la pièce mobile (21) est dotée d'un axe de rotation (5) s'étendant lui-même au moins sensiblement suivant la première direction (D1).

5. Dispositif de protection suivant la revendication 4, **caractérisé en ce que** l'axe de rotation (5) de la pièce mobile (21) traverse un oeil (6) pratiqué dans la pièce mobile (21) et / ou dans le deuxième conducteur (42).

6. Dispositif de protection suivant la revendication 4 ou 5, **caractérisé en ce qu'**il comprend en outre un boîtier isolant (7) supportant les plots de connexion (11, 12) et dans lequel sont logés l'interrupteur thermosensible (2), les moyens élastiques (3), et le composant d'écrêtage (4), et **en ce que** l'axe de rotation (5) de la pièce mobile (21) est au moins partiellement formé par un ergot interne du boîtier (7).

7. Dispositif de protection suivant l'une quelconque des revendications précédentes combinée aux revendications 2 à 4, **caractérisé en ce que** le deuxième plot de connexion (12) présente un méplat (120) s'étendant parallèlement à l'axe de rotation (5) de la pièce mobile (21), et **en ce que** cette pièce mobile (21) est constituée par un flan métallique découpé présentant au moins un pli (210) à angle droit définissant, sur cette pièce mobile, une première branche (21A) sur laquelle est formée la première zone (211) de jonction fixée au méplat (120) du deuxième plot (12) par la première liaison fusible (221), et une deuxième branche (21B) perpendiculaire à la première (21A) et sur laquelle est formée la deuxième zone (212) de jonction fixée à la deuxième borne (42) du composant d'écrêtage (4) par la deuxième liaison fusible (222).

8. Dispositif de protection suivant l'une quelconque des revendications précédentes, **caractérisé en ce qu'**il comprend un indicateur de déclenchement (8) mécaniquement lié à la pièce mobile (21) du côté de la première zone (211) de jonction de cette pièce mobile et entraîné en translation lors d'une rotation de la pièce mobile (21).

9. Dispositif de protection suivant l'une quelconque des revendications précédentes, **caractérisé en ce qu'**il comprend un boîtier isolant (7) supportant les plots de connexion (11, 12) et dans lequel sont logés l'interrupteur thermosensible (2), les moyens élastiques (3), et le composant d'écrêtage (4), et **en ce que** les moyens élastiques (3) sont constitués par un ressort (3) s'étendant parallèlement à une grande dimension du composant d'écrêtage (4) entre un point d'accrochage (70) ménagé dans le boîtier (7) et un point d'accrochage (213) ménagé sur la pièce mobile (21) du côté de sa première zone (211) de jonction.

## Claims

1. Device for protecting electrical appliances against overvoltages, this device comprising: first and second connection tabs (11, 12); a heat-sensitive switch (2) comprising at least one moving conductive part (21) and a first fusible link (221); elastic means (3) exerting a permanent strain on the moving part (21); and a voltage limiting component (4) with non-linear voltage-current characteristic, such as a varistor, presenting a first terminal (41) directly linked to the first connection tab (11), and a second terminal (42) selectively linked to the second connection tab (12) via the heat-sensitive switch (2), the moving part (21) being, when the device is operating normally, maintained by the first fusible link (221) in a closed position in which it establishes an electrical contact between first and second conductors, of which one is at the potential of the second connection tab (12) and the other is at the potential of the second terminal (42) of the limiting component (4), and adopting, under the strain of the elastic means (3) and in the case of overheating of the limiting component (4) having caused the first fusible link (221) to blow, an open position in which it introduces, between the first and second conductors, a space (E) which insulates them from each other, the moving part (21) presenting a first electrical junction zone (211) by which it is fixed to the first conductor by means of the first fusible link (221), and a second electrical junction zone (212) by which this moving part (21) is mounted so as to move relative to the second conductor, the elastic means (3) exerting on the moving part (21) a torque straining the first junction zone (211) away from the first conductor by rotation of the moving part (21) about the second junction zone (212), **characterized in that** the moving part (21) is rigid and **in that** the heat-sensitive switch (2) comprises a second fusible link (222) fixing, when the device is operating normally, the second electrical junction zone (212) to the second conductor and helping to block the rotation of the moving part (21), this second fusible link (222) also being subject to blowing in case of overheating of the limiting component (4) and then allowing the moving part (21) to rotate.

2. Protection device according to Claim 1, **characterized in that** the first conductor is directly formed by the second connection tab (12).

3. Protection device according to any one of the preceding claims, **characterized in that** the second conductor is directly formed by the second terminal (42) of the limiting component (4).

4. Protection device according to any one of the preceding claims, **characterized in that** the limiting component (4) presents a flattened shape, a minimum dimension or thickness of which extends in a first direction (D1), and **in that** the second conductor (42) presents a flattened shape, a minimum dimension or thickness of which extends at least roughly in the first direction (D1), and **in that** the moving part (21) is provided with an axis of rotation (5) itself extending at least roughly in the first direction (D1).

5. Protection device according to Claim 4,
**characterized in that** the axis of rotation (5) of the moving part (21) passes through an eye (6) formed in the moving part (21) and/or in the second conductor (42).

6. Protection device according to Claim 4 or 5,
**characterized in that** it also comprises an insulating case (7) supporting the connection tabs (11, 12) and in which are housed the heat-sensitive switch (2), the elastic means (3), and the limiting component (4), and **in that** the axis of rotation (5) of the moving part (21) is at least partially formed by a stub inside the case (7).

7. Protection device according to any one of the preceding claims combined with Claims 2 to 4, **characterized in that** the second connection tab (12) has a flat (120) extending parallel to the axis of rotation (5) of the moving part (21), and **in that** this moving part (21) is formed by a cut metal blank presenting at least one right-angled fold (210) defining, on this moving part, a first branch (21A) on which is formed the first junction zone (211) fixed to the flat (120) of the second tab (12) via the first fusible link (221), and a second branch (21B) perpendicular to the first (21A) and on which is formed the second junction zone (212) fixed to the second terminal (42) of the limiting component (4) by the second fusible link (222).

8. Protection device according to any one of the preceding claims, **characterized in that** it comprises a trip indicator (8) mechanically linked to the moving part (21) alongside the first junction zone (211) of this moving part and driven horizontally when the moving part (21) rotates.

9. Protection device according to any one of the preceding claims, **characterized in that** it comprises an insulating case (7) supporting the connection tabs (11, 12) and in which are housed the heat-sensitive switch (2), the elastic means (3), and the limiting component (4), and **in that** the elastic means (3) are formed by a spring (3) extending parallel to a major dimension of the limiting component (4) between a hooking point (70) provided in the case (7) and a hooking point (213) provided on the moving part (21) alongside its first junction zone (211).

## Patentansprüche

1. Vorrichtung zum Schutz von Elektrogeräten vor Überspannungen, wobei diese Vorrichtung umfasst: einen ersten und einen zweiten Anschlusskontakt (11, 12), einen wärmeempfindlichen Schalter (2) mit zumindest einem leitfähigen beweglichen Teil (21) und einer ersten Schmelzverbindung (221), elastische Mittel (3), die eine Dauerbeanspruchung auf das bewegliche Teil (21) ausüben, und ein Spannungsbegrenzungsbauelement (4) mit nicht linearer Spannungs-Strom-Kennlinie, wie etwa einen Varistor, das eine erste Anschlussklemme (41) aufweist, die direkt mit dem ersten Anschlusskontakt (11) verbunden ist, sowie eine zweite Anschlussklemme (42), die selektiv mit dem zweiten Anschlusskontakt (12) über den wärmeempfindlichen Schalter (2) verbunden ist, wobei das bewegliche Teil (21) bei Normalbetrieb der Vorrichtung von der ersten Schmelzverbindung (221) in einer Schließstellung gehalten wird, in welcher es einen elektrischen Kontakt zwischen einem ersten und einem zweiten Leiter herstellt, von denen der eine auf dem Potential des zweiten Anschlusskontakts (12) und der andere auf dem Potential der zweiten Anschlussklemme (42) des Begrenzungsbauelements (4) angelegt ist, und unter Belastung mit den elastischen Mitteln (3) und im Fall einer Überhitzung des Begrenzungsbauelements (4) mit einem hervorgerufenen Schmelzen der ersten Schmelzverbindung (221) eine Öffnungsstellung einnimmt, in welcher es zwischen den ersten und den zweiten Leiter einen Raum (E) einbringt, der sie voneinander trennt, wobei das bewegliche Teil (21) einen ersten elektrischen Verbindungsbereich (211) darstellt, über welchen es an den ersten Leiter mittels der ersten Schmelzverbindung (221) befestigt ist, sowie einen zweiten elektrischen Verbindungsbereich (212), über welchen dieses bewegliche Teil (21) bezüglich des zweiten Leiters verstellbar gelagert ist, wobei die elastischen Mittel (3) auf das bewegliche Teil (21) ein Moment ausüben, welches den ersten Verbindungsbereich (211) auf Abstand vom ersten Leiter durch Drehung des beweglichen Teils (21) um den zweiten Verbindungsbereich (212) herum belastet, **dadurch gekennzeichnet, dass** das bewegliche Teil (21) starr ist und dass der wärmeempfindliche Schalter (2) eine zweite Schmelzverbindung (222) umfasst, welche bei Normalbetrieb der Vorrichtung den zweiten elektrischen Verbindungsbereich (212) an den zweiten Leiter befestigt und dazu beiträgt, die Drehung des beweglichen Teils (21) zu plazieren, wobei diese zweite Schmelzverbindung (222) im Fall einer Überhitzung des Begrenzungsbauelements (4) auch schmilzt und dann die Drehung des beweglichen Teils (21) gestattet.

2. Schutzvorrichtung nach Anspruch 1, **dadurch gekennzeichnet, dass** der erste Leiter direkt aus dem zweiten Anschlusskontakt (12) gebildet ist.

3. Schutzvorrichtung nach einem der vorangehenden Ansprüche, **dadurch gekennzeichnet, dass** der zweite Leiter direkt aus der zweiten Anschlussklemme (42) des Begrenzungsbauelements (4) gebildet ist.

4. Schutzvorrichtung nach einem der vorangehenden Ansprüche, **dadurch gekennzeichnet, dass** das Begrenzungsbauelement (4) eine abgeflachte Form aufweist, deren kleinste Abmessung bzw. Dicke in einer erster Richtung (D1) verläuft, dass der zweite Leiter (42) eine abgeflachte Form aufweist, deren kleinste Abmessung bzw. Dicke zumindest im wesentlichen in der ersten Richtung (D1) verläuft, und dass das bewegliche Teil (21) mit einer Drehachse (5) versehen ist, die ihrerseits zumindest im wesentlichen in der ersten Richtung (D1) verläuft.

5. Schutzvorrichtung nach Anspruch 4, **dadurch gekennzeichnet, dass** die Drehachse (5) des beweglichen Teils (21) ein Auge (6) durchsetzt, das in dem beweglichen Teil (21) und/oder in dem zweiten Leiter (42) ausgeführt ist.

6. Schutzvorrichtung nach Anspruch 4 oder 5, **dadurch gekennzeichnet, dass** sie ferner ein Isoliergehäuse (7) umfasst, das die Anschlusskontakte (11, 12) trägt und in welchem der wärmeempfindliche Schalter (2), die elastischen Mittel (3) und das Begrenzungsbauelement (4) aufgenommen sind, und dass die Drehachse (5) des beweglichen Teils (21) zumindest teilweise durch einen innen liegenden Vorsprung des Gehäuses (7) ausgebildet ist.

7. Schutzvorrichtung nach einem der vorangehenden Ansprüche in Kombination mit den Ansprüchen 2 bis 4, **dadurch gekennzeichnet, dass** der zweite Anschlusskontakt (12) eine Anflachung (120) aufweist, die sich parallel zur Drehachse (5) des beweglichen Teils (21) erstreckt, und dass dieses bewegliche Teil (21) aus einem geschnittenen Metallplättchen besteht, der zumindest eine rechtwinklige Umkantung (210) aufweist, die an diesem beweglichen Teil einen ersten Schenkel (21A) definiert, an welchem der erste Verbindungsbereich (211) ausgebildet ist, der an der Anflachung (120) des zweiten Kontakts (12) über die erste Schmelzverbindung (221) befestigt ist, sowie einen zweiten Schenkel (21 B), der senkrecht zum ersten (21A) verläuft und an dem der zweite Verbindungsbereich (212) ausgebildet ist, der an der zweiten Anschlussklemme (42) des Begrenzungsbauelements (4) über die zweite Schmelzverbindung (222) befestigt ist.

8. Schutzvorrichtung nach einem der vorangehenden Ansprüche, **dadurch gekennzeichnet, dass** sie einen Auslöseanzeiger (8) umfasst, der mechanisch mit dem beweglichen Teil (21) auf der Seite des ersten Verbindungsbereichs (211) dieses beweglichen Teils verbunden ist und bei Drehung des beweglichen Teils (21) translatorisch mitgenommen wird.

9. Schutzvorrichtung nach einem der vorangehenden Ansprüche, **dadurch gekennzeichnet, dass** sie ein Isoliergehäuse (7) umfasst, das die Anschlusskontakte (11, 12) trägt und in welchem der wärmeempfindliche Schalter (2), die elastischen Mittel (3) und das Begrenzungsbauelement (4) aufgenommen sind, und dass die elastischen Mittel (3) aus einer Feder (3) bestehen, die sich parallel zu einer Langseite des Begrenzungsbauelements (4) zwischen einem in dem Gehäuse (7) ausgebildeten Verhakungspunkt (70) und einem an dem beweglichen Teil (21) auf der Seite seines ersten Verbindungsbereichs (211) ausgebildeten Verhakungspunkt (213) erstreckt.
